# EUROPÄISCHE PATENTSCHRIFT

(11) **EP 4 431 256 B1**
(45) Veröffentlichungstag und Bekanntmachung des Hinweises auf die Patenterteilung: **18.06.2025**
(21) Anmeldenummer: 24161264.7
(22) Anmeldetag: 04.03.2024
(51) Int. Cl.: B28B 23/00, E04B 1/41, E04G 21/18, E04B 1/48

(54) **DÜBEL SOWIE BETONFERTIGTEIL MIT EINEM SOLCHEN**
DOWEL AND PREFABRICATED CONCRETE ELEMENT WITH SAME
CHEVILLE ET ÉLÉMENT PRÉFABRIQUÉ EN BÉTON DOTÉ D'UNE TELLE CHEVILLE

(30) Priorität: 13.03.2023 DE 202023101207 U
(43) Veröffentlichungstag der Anmeldung: 18.09.2024
(73) Patentinhaber: Syspro-Gruppe Betonbauteile e.V., 53175 Bonn (DE)
(72) Erfinder: Brünemann, Norbert, 48529 Nordhorn (DE); Schurig, Matthias, 04758 Oschatz (DE); Meiser, Sascha, 74912 Kirchardt (DE); Lütkenhaus, Ulrich, 48249 Dülmen (DE); Elsäßer-Heitz, Marlies, 78187 Geisingen (DE)
(74) Vertreter: WSL Patentanwälte Partnerschaft mbB

(56) Entgegenhaltungen:
- EP-A1- 4 134 503
- EP-A2- 3 971 360
- DE-U1- 202019 100 898
- US-A1- 2010 293 883

## Beschreibung

Die vorliegende Erfindung betrifft einen Dübel mit einer Dübelachse zum Eingießen in ein Betonfertigteil.

Solche Dübel werden beispielsweise in vorgefertigte Fertigwandbauelemente aus Beton eingegossen. Während der Verarbeitung dieser Elemente müssen diese häufig vorübergehend abgestützt werden.

Auch die Veröffentlichungen US 2010/0293883 A1, EP 4 134 503 A1 und EP 3 971 360 zeigen verschiedenste Dübel. Die Druckschrift DE 20 2019 100 898 U1 offenbart einen Dübel gemäß dem Oberbegriff des Anspruchs 1.

Beispielsweise ist es bekannt, Fertigwandelemente bestehend aus zwei parallelen Betonschalen mit Abstand zueinander auf einer Bodenfläche aufzustellen, zwischen die Betonschalen Bewehrungsmetalle einzufügen und dann zwischen die Betonschalen Ortbeton einzufüllen. Damit diese Fertigwandelemente ("Doppelwände" oder auch "Hohlwände" genannt) während des Einbringens der Bewehrung und des Ortbetons nicht umfallen, werden diese mit schräg angeordneten Stützen, welche einerseits mit der Bodenfläche und andererseits mit dem Fertigwandelement verbunden sind, abgestützt. Nach völliger Aushärtung des Ortbetons können die Stützen wieder entfernt werden.

Dabei werden die Stützen sowohl mit dem Boden als auch mit dem Betonfertigteil verschraubt. Um die Stütze mit dem Boden zu verschrauben, wird ein Loch in den Boden gebohrt und dann die Stütze mithilfe einer Betonschraube mit dem Boden verschraubt. Betonschrauben haben ein spezielles Schneidgewinde, dass sich in die Wand des gebohrten Loches schneidet und dadurch eine feste Verbindung bereitstellen. Die Befestigung der Stütze am Boden ist daher relativ aufwendig, da zunächst ein Loch gebohrt und danach mit der Betonschraube ein Gewinde in das Loch geschnitten werden muss. Zudem ist diese Art der Befestigung nur dann ausreichend fest, wenn das Bodenmaterial bereits völlig ausgehärtet ist.

Grundsätzlich ist es möglich, die gleiche Befestigungsart auch zur Befestigung der Stütze am Betonfertigteil zu verwenden. Zur Zeitersparnis ist es jedoch üblich, in das Betonfertigteil bereits Dübel einzugießen, sodass die Stütze mithilfe einer in den Dübel eingreifenden Schraube befestigt werden kann.

Diese Dübel können ein Innengewinde aufweisen, in welches die Schraube eingreift und dadurch den Dübel radial nach außen gedrückt, sodass der Dübel zwischen Schraube einerseits und Fertigwandteil andererseits eingequetscht wird.

Während daher bei der Befestigung der Stütze mit dem Boden im Wesentlichen eine formschlüssige Verbindung hergestellt wird, wird bei der Befestigung der Stütze mit dem Betonfertigteil eine hauptsächlich kraftschlüssige Verbindung hergestellt. Daher werden auch unterschiedliche Schraubentypen verwendet. Bei der Montage der Fertigwandelemente ist daher darauf zu achten, dass bei der Befestigung der Stütze mit dem Boden eine Betonschraube und bei der Befestigung der Stütze mit dem Fertigwandelement eine gewöhnliche Schraube, wie z.B. eine Holzschraube, verwendet wird. Dies ist fehleranfällig.

Wird versehentlich eine gewöhnliche Schraube zur Befestigung der Stütze am Boden verwendet, fällt dies dem Werker sofort auf, da mit der gewöhnlichen Schraube kein Gewinde in das Loch im Boden geschnitten werden kann. Der Werker wird daher seinen Fehler korrigieren und die Betonschraube verwenden.

Wird jedoch versehentlich eine Betonschraube zur Befestigung der Stütze am Fertigwandelement verwendet, fällt dies dem Werker unter Umständen nicht auf, da sich die Betonschraube in den Dübel schrauben lässt, dort jedoch nicht die notwendige, kraftschlüssige Verbindung bereitstellt, bzw. diesen mitunter sogar zerstört. Die Verbindung zwischen Stütze und Betonfertigteil kann sich daher während des Einbringens von Ortbeton oder der Bewehrungselemente oder bei starker Windlast lösen, sodass das Betonfertigteil umfallen kann.

Aufgabe der vorliegenden Erfindung ist es daher, zumindest einen Teil der beschriebenen Nachteile zu mildern.

Erfindungsgemäß wird diese Aufgabe durch einen Dübel mit einer Dübelachse zum Eingießen in ein Betonfertigteil, der dafür vorgesehen ist, eine Befestigungsschraube mit einem Schraubenkopf und einem Gewinde aufzunehmen und im Betonfertigteil zu halten, gelöst, wobei der Dübel einen Kopfabschnitt zur Aufnahme des Schraubenkopfes und einen Befestigungsabschnitt zur Aufnahme des Gewindes aufweist, wobei der Dübel sowohl für die Verwendung mit einer Betonschraube als auch für die Verwendung mit einer nicht selbst schneidenden Schraube, wie z. B. einer Holzschraube ausgebildet ist. Dabei weist der Befestigungsabschnitt eine einseitig offene, im wesentlichen zylinderförmige Kavität auf, wobei in jeder Schnittansicht senkrecht zu der Dübelachse die Wanddicke des Dübels größer als 30% und vorzugsweise größer als 40% des Durchmessers der Kavität ist.

Durch diese Maßnahme kann nach wie vor die günstigere Holzschraube für die Befestigung der Stütze am Fertigwandelement verwendet werden. Wird jedoch versehentlich eine Betonschraube verwendet, so stellt der erfindungsgemäße Dübel selbst dann eine ausreichend feste Verbindung bereit.

Durch die relativ große Wanddicke des Dübels in jedem Bereich, in welchem das Gewinde der Schraube mit dem Dübel in Eingriff gerät, wird sichergestellt, dass in jedem Bereich des Befestigungsabschnittes des Dübels genügend Dübelmaterial bereitsteht, welches durch eine gewöhnliche Schraube zusammengedrückt werden kann, um eine kraftschlüssige Verbindung zu erzielen.

In einer weiteren bevorzugten Ausführungsform ist vorgesehen, dass der Dübel aus einem Material mit einem E-Modul, welches kleiner als 10 GPa und vorzugsweise kleiner als 7 GPa ist, hergestellt ist. Durch diese Maßnahme wird sichergestellt, dass der Dübel eine hohe Elastizität aufweist, was die Ausbildung einer kraftschlüssigen Verbindung unterstützt.

In einer besonders bevorzugten Ausführungsform besteht der Dübel aus einem thermoplastischen Material, vorzugsweise aus Polycaprolactam und besonders bevorzugt aus faserverstärktem Polycaprolactam. Polycaprolactam wird auch als PA-6 bezeichnet. Am besten kommt glasfaserverstärktes Material, nämlich Polycaprolactam mit 30 % Glasfaseranteil zum Einsatz (PA 6 GF30).

In einer weiteren bevorzugten Ausführungsform ist vorgesehen, dass der Befestigungsabschnitt auf der Außenseite eine Mehrzahl von Erhebungen aufweist, welche derart ausgebildet sind, dass jede Erhebung im in das Betonfertigteil eingegossenen Zustand mit dem Betonfertigteil derart formschlüssig verbunden ist, dass eine Relativbewegung zwischen Erhebung und Betonfertigteil sowohl in Richtung der Längsachse als auch in Umfangsrichtung formschlüssig verbunden ist.

Insbesondere dann, wenn der Dübel zusammen mit einer Betonschraube verwendet wird, welche ein Gewinde in den Dübel schneidet und nicht die Dübelwände nach außen gegen das Betonfertigteil drückt, verleihen die Erhebungen dem Dübel mehr Halt innerhalb des Betonfertigteils. Die Erhebungen sind daher einerseits derart ausgebildet, dass im eingegossenen Zustand, d. h., wenn der Dübel innerhalb des Betonfertigteils angeordnet ist, eine Relativbewegung des Dübels entlang der Dübelachse verhindert wird, da sowohl Betonfertigteil als auch Dübel entsprechende Wirkflächen aufweisen, die aufeinander liegen und sowohl eine Bewegung des Dübels in Richtung des Betonfertigteil des als auch eine Bewegung des Dübels aus dem Betonfertigteil heraus durch Formschluss verhindern.

Die Erhebungen sind aber andererseits auch derart ausgebildet, dass im eingegossenen Zustand eine Relativbewegung des Dübels um seine Umfangsrichtung, d. h. ein Drehen des Dübels innerhalb des Betonfertigteil um seine Achse verhindert wird, da auch dann sowohl Betonfertigteil als auch Dübel entsprechende Wirkflächen aufweisen die aufeinander liegen und sowohl eine Rechtsals auch eine Linksdrehung des Dübels innerhalb des Betonfertigteils durch Formschluss verhindern.

Die Erhebungen können beispielsweise kuppelartig oder knopfartig ausgebildet sein. Weiterhin sind quaderförmige Erhebungen denkbar. Rippen, welche die Außenfläche des Dübels flanschartig umgreifen stellen lediglich eine formschlüssige Verbindung derart zur Verfügung, dass eine Relativbewegung zwischen Erhebung und Betonfertigteil in Richtung der Längsachse verhindert wird, während eine Drehung des Dübels um seine Achse nicht verhindert wird. In gleicher Weise könnte eine Rippe, welche in Richtung der Dübelachse an der Außenseite des Dübels angeordnet ist, lediglich eine Drehbewegung des Dübels, nicht jedoch eine Bewegung des Dübels in Richtung des Betonfertigteils oder aus dem Betonfertigteil heraus verhindern. Umlaufende Rippen oder sich entlang der gesamten Außenfläche des Befestigungsabschnitt in Richtung der Dübelachse erstreckende Rippen sind daher keine Erhebungen im hier verwendeten Sinne.

In einer besonders bevorzugten Ausführungsform sind zwei Erhebungen in axialer Richtung beabstandet zueinander angeordnet. Dadurch wird die Befestigung des Dübels innerhalb des Betonfertigteils verbessert.

In einer weiteren besonders bevorzugten Ausführungsform sind in Umfangsrichtung vier Erhebungen beabstandet zueinander angeordnet. Auch durch diese Maßnahme wird die Befestigung des Dübels innerhalb des Betonfertigteils deutlich verbessert.

Beispielsweise können in Umfangsrichtung vier Erhebungspaare beanstandet zueinander angeordnet sein, wobei jedes Paar zwei in Richtung der Dübelachse voneinander beanstandete Erhebungen aufweist.

In einer weiteren bevorzugten Ausführungsform weist der Befestigungsabschnitt auf der Außenseite eine Mehrzahl von Rippen aufweist, wobei sich jede Rippe in axialer Richtung erstreckt, wobei sich jede Rippe am besten über den gesamten Befestigungsabschnitt erstreckt. Auch diese Maßnahme unterstützt die Stabilität des Dübels gegenüber einer Drehbewegung um die Dübelachse.

In einer weiteren bevorzugten Ausführungsform weist der Kopfabschnitt einen Durchmesser auf, welcher größer als der Durchmesser des Befestigungsabschnitt ist. Der Kopfabschnitt hat daher eine größere Fläche, die bei der Herstellung des Betonfertigteils als Klebefläche genutzt werden kann. Der Dübel wird somit mit seinem Kopfabschnitt auf eine Schalung geklebt und der Beton zugeführt. Nach Abbinden des Betons kann die Schalung entfernt werden.

In einer bevorzugten Ausführungsform hat der Kopfabschnitt eine Ausnehmung zur Aufnahme einer Mutter, wobei die Ausnehmung vorzugsweise innensechskantförmig ausgebildet ist. In diese Mutter können dann bauseits Maschinenschrauben anstelle von Beton- oder Holzschrauben eingeschraubt werden.

In einer weiteren bevorzugten Ausführungsform weist der Kopfabschnitt eine Ausnehmung auf, welche doppelbartschlossförmig ausgebildet ist.

Für bestimmte Anwendungszwecke kann es von Vorteil sein, wenn zwischen Befestigungsabschnitt und Kopfabschnitt ein Schaftabschnitt vorgesehen ist, welcher dafür vorgesehen ist, einen zwischen Gewinde und Kopf der Schraube angeordneten Schaft aufzunehmen. Es gibt Schrauben mit einem solchen Schaft, wobei der Schaft dann kein Außengewinde aufweist.

In diesem Fall kann es von Vorteil sein, wenn der Außendurchmesser des Schaftabschnittes kleiner ist als der Außendurchmesser des Befestigungsabschnittes, wobei vorzugsweise der Außendurchmesser des Schaftabschnittes kleiner ist als der Außendurchmesser des Kopfabschnittes, wodurch sich an der Außenfläche des Dübels eine ringförmige Nut ergibt, welche von dem Beton des Betonfertigteils im eingegossen Zustand ausgefüllt wird und dadurch einen zusätzlichen Halt des Dübels innerhalb des Betonfertigteils zur Verfügung stellt.

Des Weiteren betrifft die vorliegende Erfindung auch ein Betonfertigteil mit zumindest einem plattenförmigen Abschnitt, in das der erfindungsgemäße Dübel eingegossen ist. Im Folgenden wird die Erfindung anhand eines plattenförmigen Wandelementes als Betonfertigteil beschrieben, auch wenn das Betonfertigteil prinzipiell nicht vollständig plattenförmig ausgebildet sein muss.

Dabei kann der Dübel so bemessen sein, dass er eine Länge hat, die länger als die Dicke des plattenförmigen Abschnittes ist, sodass im eingegossenen Zustand der Befestigungsabschnitt an seinem dem Kopfabschnitt abgemahnten Ende aus dem plattenförmigen Abschnitt herausragt. Insbesondere dann, wenn das Betonfertigteil selbst als Schalung für eine zu gießende Wand verwendet wird, ist es von besonderem Vorteil, wenn der Dübel bis in den Bereich hineinragt, der später mit Ortbeton ausgegossen wird, sodass der Dübel dann nicht nur das Betonfertigteil, sondern auch die endgültige Betonwand hält.

Besonders bevorzugt hat der Befestigungsabschnitt an seiner Außenseite einen umlaufenden Flansch, welcher bündig mit dem plattenförmigen Abschnitt abschließt. Darüber hinaus ist es von Vorteil, wenn der Kopfabschnitt des Dübels bündig mit einer Oberfläche des plattenförmigen Abschnittes abschließt.

Weitere Merkmale, Vorteile und Anwendungsmöglichkeiten der vorliegenden Erfindung werden deutlich anhand der folgenden Beschreibung bevorzugter Ausführungsformen und der zugehörigen Figuren. Es zeigen:
- Figuren 1a - 1e: verschiedene Ansichten einer ersten Ausführungsform eines erfindungsgemäßen Dübels,
- Figuren 2a - 2c: verschiedene Ansichten einer zweiten Ausführungsform eines erfindungsgemäßen Dübels,
- Figuren 3 - 5: verschiedene schematische Ansichten, welche die Verwendung des Dübels der ersten Ausführungsform zusammen mit einem Betonfertigteil zeigen und
- Figuren 6a und 6b: Beispiele für eine Betonschraube und eine Holzschraube.

In den Figuren 1a -1e sind eine Vielzahl von unterschiedlichen Ansichten einer ersten Ausführungsform des erfindungsgemäßen Dübels gezeigt. Figur 1a zeigt eine Seitenansicht auf den Dübel. Figur 1b zeigt eine entsprechende Schnittansicht. Der Dübel ist entlang einer Dübelachse A ausgerichtet, die in den Figuren 1a und 1b vertikal verläuft. Dübel 1 weist einen Befestigungsabschnitt 2, einen Kopfabschnitt 3 und einen den Kopfabschnitt 3 und den Befestigungsabschnitt 2 verbindenden Schaftabschnitt 4 auf.

Der Dübel hat eine einseitig offene Kavität 5, die der Aufnahme einer Schraube dient. Dabei ist vorgesehen, dass das Außengewinde der Schraube mit der Innenwand der Kavität 5 des Befestigungsabschnittes in Kontakt tritt. Der Schraubenkopf befindet sich, sobald die Schraube im Dübel aufgenommen ist, im Kopfabschnitt 3. Der gezeigte Dübel ist für eine Schraube vorgesehen, welche zwischen dem Schraubenkopf und dem Gewinde einen Schaft aufweist, der ohne Gewinde ausgebildet ist. Daher hat der Dübel 1 einen entsprechenden Schaftabschnitt 4. Damit der Dübel nicht nur zusammen mit Betonschrauben verwendet werden kann, sondern auch bei der Verwendung von Holzschrauben eine ausreichende Befestigung bereitstellt, ist die Wanddicke des Dübels im Befestigungsabschnitt > 30 % des Durchmessers der Kavität. Auch wenn in der gezeigten Ausführungsform die Wanddicke in Richtung des dem Kopfabschnitt 3 abgewandten Endes des Befestigungsabschnittes 2 zunimmt, erfüllt die Wanddicke des Befestigungsabschnittes selbst an dem, dem Kopfabschnitt 3 zugewandten Ende, die geforderte Mindestdicke. Lediglich im Bereich des Schaftabschnittes 4, welcher nicht mit dem Gewinde in Kontakt tritt, kann die Wanddicke kleiner ausgeführt werden, wie insbesondere in Figur 1b deutlich zu erkennen ist.

Die Wanddicke des Dübels und seiner Stirnfläche, die in den Figuren 1 und 1b nach oben weist, kann wiederum deutlich geringer ausgebildet werden, da diese nicht mit dem Gewinde in Kontakt tritt. Die Kavität ist auf dieser Stirnseite nur deswegen verschlossen, damit der Dübel in ein Betonfertigteil eingegossen werden kann, ohne dass die Gefahr besteht, dass der Beton über die Stirnfläche in die Kavität eindringt und ein späteres Einschrauben einer Schraube verhindert.

Der Dübel 1 weist an seiner Außenseite eine Mehrzahl von Erhebungen 7 auf. In dieser Ausführungsform sind insgesamt acht Erhebungen 7 vorgesehen. Die Erhebungen stehen in allen Richtungen senkrecht zu einer Normalen auf der Außenwand des Dübels Wirkflächen bereit, welche im Zusammenspiel mit dem Betonfertigteil, in welchem der Dübel eingegossen werden soll, eine formschlüssige Verbindung sowohl in Richtung der Dübelachse A als auch in Umfangsrichtung, d.h. eine Drehbewegung des Dübels 1 um die Achse A, bereitstellt.

Im gezeigten Beispiel ist jeweils ein Paar aus zwei Erhebungen 7 in Richtung der Dübelachse A angeordnet, wobei vier solcher Paare in Umfangsrichtung im Abstand von 90° angeordnet sind, wie anhand der perspektivischen Ansichten der Figuren 1d und 1e gut zu erkennen ist.

Der Dübel weist des Weiteren Rippen 8 auf, die sich im Wesentlichen über den gesamten Befestigungsabschnitt in Richtung der Dübelachse A erstrecken. Die gezeigte Ausführungsform weist vier solcher Rippen auf, die immer zwischen zwei Paaren von Erhebungen 7 angeordnet sind. Der Dübel weist hier zusätzlich einen umlaufenden Flansch 9 auf.

Der Dübel 1 hat an seinem kopfabschnittsseitigen Ende eine doppelbartschlossförmige Ausnehmung 6.

In den Figuren 2a bis 2c sind drei Ansichten einer zweiten Ausführungsform der Erfindung gezeigt. Der Dübel 101 ist hier im Vergleich zu der den Figuren 1a - 1e gezeigten Ausführungsform deutlich kleiner ausgebildet. Auch hier weist der Dübel einen Befestigungsabschnitt 102 und einen Kopfabschnitt 103 auf. Der Dübel hat eine Kavität 105 zur Aufnahme einer Schraube, wobei im Kopfabschnitt 103 eine Ausnehmung in Form eines Innensechskantes 106 vorgesehen ist, die zur Aufnahme einer entsprechenden Mutter vorgesehen ist.

Auch hier sind Erhebungen 107 sowie zwischen jeweils zwei Paaren aus entlang der Dübelachse A angeordneten Erhebungen 107 vorgesehene Rippen 108 vorhanden.

In den Figuren 3 - 5 ist schematisch die bestimmungsgemäße Verwendung des Dübels erläutert. Zunächst wird der Dübel mit seinem Kopfabschnitt 3 auf eine Schalung 10 aufgeklebt, sodass sich der entlang der Dübelachse A erstreckende Befestigungsabschnitt 2 senkrecht zu der Schalung 10 ausgerichtet ist. Nun kann zur Herstellung des Betonfertigteils Beton auf die Schalung 10 aufgebracht werden, sodass der Beton das Betonfertigteil 11 bildet. Dabei bildet der Flansch 9 eine bündige Abgrenzung zu der oberen Fläche des Betonfertigteils. Sobald der Beton ausreichend fest ist, kann die Schalung 10 entfernt werden. Der dem Kopfabschnitt 3 abgewandte Keil des Befestigungsabschnittes 2 ist in diesem Zustand nicht vollständig innerhalb der Betonschicht 11 angeordnet, sondern steht auf der Innenseite der Betonschicht, die auf der Baustelle mit Ortbeton verfüllt wird, über die Außenfläche hervor. In diesem Fall ist der Dübel 1 dann nach Erstellung der Wand teilweise in dem auf die Baustelle angelieferten Betonfertigteil 11 und teilweise in dem auf der Baustelle eingebrachten Ortbeton angeordnet.

Nach Entfernung des Kopfabschnitts 3 aus der Betonschicht 11 ist die dadurch entstehende Vertiefung nach Entfernung der Stütze mit Beton auszugleichen.

In einer weiteren Ausführungsform kann der Dübel auch ohne Kopfabschnitt 3 auf eine sich bereits auf der Schalung 10 befindende Halterung (zum Beispiel einem "Magnet") gesteckt werden, bevor das Betonfertigteil 11 hergestellt wird.

In der vorliegenden Beschreibung werden die Begriffe "Machinenschraube", "Betonschraube" und "Holzschraube" verwendet.

Unter einer Maschinenschraube wird eine Schraube mit einem metrischen Gewinde verstanden, welche in ein korrespondierendes Gegengewinde, z.B. in einer Mutter, eingedreht werden.

Unter einer Betonschraube wird eine Schraube verstanden, welche ein spezielles Gewinde aufweist, mit dem sie in Beton oder Mauerwerk eingeschraubt werden können, in dem sie ihr Gegengewinde selbst schneiden.

Unter einer Holzschraube wird eine Schraube verstanden, die lediglich in Holz ihr Gegengewinde schneiden kann. Ansonsten wird sie mit einem Dübel mit Innengewinde verwendet.

In den Figuren 6a und 6b sind Beispiele für eine Betonschraube (Figur 6a) und Beispiele für eine Holzschraube (Figur 6b) gezeigt. Die Betonschraube, die in Figur 6a gezeigt ist, wird manchmal auch als Schraubdübel bezeichnet und weist ein selbstschneidendes Gewinde auf. Die Schraube kann ohne Verwendung eines Dübels direkt in ein vorgebohrtes Loch in Beton geschraubt werden, wobei das Gewinde dann ein Gewinde in das Loch schneidet.

Die in Figur 6b gezeigte Holzschraube hat eine konische Spitze und sorgt daher dafür, dass beim Einschrauben der Holzschraube der verwendete Dübel oder das Material, in welches die Schraube eingeschraubt wird, gespreizt wird. Während daher die in Figur 6b gezeigte Schraube im Wesentlichen einen Kraftschluss aufgrund der radialen Materialverdrängung bereitstellt, wird mit der in Figur 6a gezeigten Betonschraube kein Material verdrängt, sondern ein entsprechendes Gegengewinde geschnitten, was zu einer formschlüssigen Verbindung führt.

### Bezugszeichenliste

- 1: Dübel
- 2: Befestigungsabschnitt
- 3: Kopfabschnitt
- 4: Schaftabschnitt
- 5: Kavität
- 6: doppelbartschlossförmige Ausnehmung
- 7: Erhebung
- 8: Rippen
- 9: Flansch
- 10: Schalung
- 11: Betonschicht
- 101: Dübel
- 102: Befestigungsabschnitt
- 103: Kopfabschnitt
- 105: Kavität
- 106: Innensechskant
- 107: Erhebung
- 108: Rippen

## Patentansprüche

1. Dübel mit einer Dübelachse (A) zum Eingießen in ein Betonfertigteil, der dafür vorgesehen ist, eine Befestigungsschraube mit einem Schraubenkopf und einem Gewinde aufzunehmen und im Betonfertigteil zu halten, wobei der Dübel einen Kopfabschnitt (3) zur Aufnahme des Schraubenkopfes und einen Befestigungsabschnitt (2) zur Aufnahme des Gewindes aufweist, wobei der Dübel sowohl für die Verwendung mit einer Betonschraube als auch für die Verwendung einer Holzschraube ausgebildet ist und der Befestigungsabschnitt eine einseitig offene, im wesentlichen zylinderförmige Kavität (5) aufweist, **dadurch gekennzeichnet, dass** in jeder Schnittansicht senkrecht zu der Dübelachse die Wanddicke des Dübels größer als 30% und vorzugsweise größer als 40% des Durchmessers der Kavität ist.

2. Dübel nach Anspruch 1, **dadurch gekennzeichnet, dass** der Dübel aus einem Material mit einem E-Modul, welches kleiner als 10 GPa und vorzugsweise kleiner als 7 GPa ist, hergestellt ist.

3. Dübel nach Anspruch 2, **dadurch gekennzeichnet, dass** der Dübel aus einem thermoplastischen Material, vorzugsweise aus Polycaprolactam und besonders bevorzugt aus faserverstärktem Polycaprolactam besteht.

4. Dübel nach einem der vorherigen Ansprüche, **dadurch gekennzeichnet, dass** der Befestigungsabschnitt auf der Außenseite eine Mehrzahl von Erhebungen (7) aufweist, welche derart ausgebildet sind, dass jede Erhebung (7) im in das Betonfertigteil eingegossenen Zustand mit dem Betonfertigteil derart formschlüssig verbunden ist, dass eine Relativbewegung zwischen Erhebung (7) und Betonfertigteil sowohl in Richtung der Dübelachse (A) als auch in Umfangsrichtung formschlüssig verbunden ist, wobei vorzugsweise zwei Erhebungen (7) in axialer Richtung beabstandet zueinander angeordnet sind.

5. Dübel nach Anspruch 4, **dadurch gekennzeichnet, dass** in Umfangsrichtung vier Erhebungen (7) beabstandet zueinander angeordnet sind.

6. Dübel nach einem der vorherigen Ansprüche, **dadurch gekennzeichnet, dass** der Befestigungsabschnitt auf der Außenseite eine Mehrzahl von Rippen (8) aufweist, wobei sich jede Rippe (8) in axialer Richtung erstreckt, wobei sich jede Rippe (8) vorzugsweise über den gesamten Befestigungsabschnitt (2) erstreckt.

7. Dübel nach einem der vorherigen Ansprüche, **dadurch gekennzeichnet, dass** der Kopfabschnitt einen Durchmesser aufweist, welcher größer als der Durchmesser des Befestigungsabschnitt ist.

8. Dübel nach einem der vorherigen Ansprüche, **dadurch gekennzeichnet, dass** der Kopfabschnitt eine Ausnehmung zur Aufnahme einer Mutter hat, wobei die Ausnehmung vorzugsweise innensechskantförmig ausgebildet ist.

9. Dübel nach einem der vorherigen Ansprüche, **dadurch gekennzeichnet, dass** der Kopfabschnitt eine Ausnehmung aufweist, welche doppelbartschlossförmig ausgebildet ist.

10. Dübel nach einem der vorherigen Ansprüche, **dadurch gekennzeichnet, dass** zwischen Befestigungsabschnitt und Kopfabschnitt ein Schaftabschnitt vorgesehen ist, welcher dafür vorgesehen ist, einen zwischen Gewinde und Kopf der Schraube angeordneten Schaft aufzunehmen, wobei vorzugsweise der Außendurchmesser des Schaftabschnittes kleiner ist als der Außendurchmesser des Befestigungsabschnittes, wobei besonders bevorzugt der Außendurchmesser des Schaftabschnittes kleiner ist als der Außendurchmesser des Kopfabschnittes.

11. Betonfertigteil mit zumindest einem plattenförmigen Abschnitt, **dadurch gekennzeichnet, dass** in dem plattenförmigen Abschnitt ein Dübel nach einem der vorherigen Ansprüche eingegossen ist.

12. Betonfertigteil nach Anspruch 11, **dadurch gekennzeichnet, dass** der Befestigungsabschnitt an seinem dem Kopfabschnitt abgewandten Ende aus dem plattenförmigen Abschnitt herausragt.

13. Betonfertigteil nach Anspruch 12, **dadurch gekennzeichnet, dass** der Befestigungsabschnitt an seiner Außenseite einen umlaufenden Flansch (9) aufweist, welcher bündig mit dem plattenförmigen Abschnitt abschließt.

14. Betonfertigteil nach einem der Ansprüche 11 bis 13, **dadurch gekennzeichnet, dass** der Kopfabschnitt des Dübels bündig mit einer Oberfläche des plattenförmigen Abschnittes abschließt.

## Claims

1. A dowel having a dowel axis (A) for being cast into a precast-concrete element, which dowel is intended to receive a fastening screw having a screw head and a thread and to hold the fastening screw in the precast-concrete element, the dowel comprising a head section (3) for receiving the screw head and a fastening section (2) for receiving the thread, the dowel being configured both for use with a concrete screw and for use with a wood screw, and the fastening section having a one-sided open, substantially cylindrical cavity (5), **characterised in that**, in every sectional view perpendicular to the dowel axis, the wall thickness of the dowel is greater than 30 %, and preferably greater than 40 %, of the diameter of the cavity.

2. The dowel according to claim 1, **characterised in that** it is manufactured from a material having a modulus of elasticity of less than 10 GPa and preferably less than 7 GPa.

3. The dowel according to claim 2, **characterised in that** it consists of a thermoplastic material, preferably polycaprolactam and particularly preferably fibre-reinforced polycaprolactam.

4. The dowel according to any one of the preceding claims, **characterised in that** the fastening section has, on its outside, a plurality of projections (7) which are configured such that, in the state cast into the precast-concrete element, each projection (7) is in a positively locking connection with the precast-concrete element in such a manner that relative movement between the projection (7) and the concrete is prevented both in the direction of the dowel axis (A) and in the circumferential direction, preferably with two projections (7) arranged spaced from one another in the axial direction.

5. The dowel according to claim 4, **characterised in that** four projections (7) are arranged spaced from one another in the circumferential direction.

6. The dowel according to any one of the preceding claims, **characterised in that** the fastening section has, on its outside, a plurality of ribs (8), each rib (8) extending in the axial direction and preferably extending over the entire fastening section (2).

7. The dowel according to any one of the preceding claims, **characterised in that** the head section has a diameter which is greater than the diameter of the fastening section.

8. The dowel according to any one of the preceding claims, **characterised in that** the head section has a recess for receiving a nut, the recess preferably being of internal-hexagonal configuration.

9. The dowel according to any one of the preceding claims, **characterised in that** the head section has a recess which is of double-bit-lock shape.

10. The dowel according to any one of the preceding claims, **characterised in that** a shank section is provided between the fastening section and the head section, which shank section is intended to receive a shank arranged between the thread and the head of the screw, the outside diameter of the shank section preferably being smaller than the outside diameter of the fastening section and particularly preferably smaller than the outside diameter of the head section.

11. A precast-concrete element having at least one plate-like portion, **characterised in that** a dowel according to any one of the preceding claims is cast into the plate-like portion.

12. The precast-concrete element according to claim 11, **characterised in that** the fastening section projects from the plate-like portion at its end facing away from the head section.

13. The precast-concrete element according to claim 12, **characterised in that** the fastening section has, on its outside, a circumferential flange (9) which terminates flush with the plate-like portion.

14. The precast-concrete element according to any one of claims 11 to 13, **characterised in that** the head section of the dowel terminates flush with a surface of the plate-like portion.

## Revendications

1. Cheville, qui comprend un axe de cheville (A) à couler dans un élément préfabriqué en béton et est prévue pour accueillir une vis de fixation, munie d'une tête de vis et d'un filetage, et pour la retenir dans l'élément préfabriqué en béton, dans laquelle la cheville présente une partie tête (3), permettant d'accueillir la tête de vis, et une partie fixation (2), permettant d'accueillir le filetage, dans laquelle la cheville est conçue pour être utilisée indifféremment avec une vis à béton ou avec une vis à bois et la partie fixation présente une cavité (5) ouverte d'un côté et essentiellement de forme cylindrique, **caractérisée en ce que**, dans chaque vue en coupe perpendiculairement à l'axe de cheville, l'épaisseur de paroi de la cheville est supérieure à 30 %, et de préférence supérieure à 40 %, du diamètre de la cavité.

2. Cheville selon la revendication 1, **caractérisée en ce que** la cheville est réalisée en un matériau présentant un module d'élasticité inférieur à 10 GPa, et de préférence inférieur à 7 GPa.

3. Cheville selon la revendication 2, **caractérisée en ce que** la cheville se compose d'un matériau thermoplastique, de préférence de polycaprolactame et de manière particulièrement préférée de polycaprolactame renforcé par des fibres.

4. Cheville selon l'une des revendications précédentes, **caractérisée en ce que** la partie fixation présente sur le côté extérieur une pluralité de protubérances (7) qui sont conçues de façon telle que, à l'état coulé dans l'élément préfabriqué en béton, chaque protubérance (7) est reliée par complémentarité de forme à l'élément préfabriqué en béton de façon telle qu'un mouvement relatif entre la protubérance (7) et l'élément préfabriqué en béton est lié par complémentarité de forme tant dans la direction de l'axe de cheville (A) que dans la direction périphérique, deux protubérances (7) étant de préférence espacées l'une par rapport à l'autre dans la direction axiale.

5. Cheville selon la revendication 4, **caractérisée en ce que** quatre protubérances (7) sont agencées à distance les unes des autres dans la direction circonférentielle.

6. Cheville selon l'une des revendications précédentes, **caractérisée en ce que** la partie fixation présente une pluralité de nervures (8) sur le côté extérieur, chaque nervure (8) s'étendant dans la direction axiale, chaque nervure (8) s'étendant de préférence sur toute la partie fixation (2).

7. Cheville selon l'une des revendications précédentes, **caractérisée en ce que** la partie tête présente un diamètre supérieur au diamètre de la partie fixation.

8. Cheville selon l'une des revendications précédentes, **caractérisée en ce que** la partie tête présente un évidement permettant d'accueillir un écrou, l'évidement étant réalisé de préférence à six pans creux.

9. Cheville selon l'une des revendications précédentes, **caractérisée en ce que** la partie tête présente un évidement qui est réalisé en forme de serrure à double panneton.

10. Cheville selon l'une des revendications précédentes, **caractérisée en ce que** l'on prévoit entre la partie fixation et la partie tête une partie tige prévue pour accueillir une tige agencée entre le filetage et la tête de la vis, le diamètre extérieur de la partie tige étant de préférence inférieur au diamètre extérieur de la partie fixation, le diamètre extérieur de la partie tige étant de manière particulièrement préférée inférieur au diamètre extérieur de la partie tête.

11. Élément préfabriqué en béton comprenant au moins une partie en forme de plaque, **caractérisé en ce qu'**une cheville selon l'une des revendications précédentes est coulée dans la partie en forme de plaque.

12. Élément préfabriqué en béton selon la revendication 11, **caractérisé en ce que** la partie fixation dépasse de la partie en forme de plaque au niveau de son extrémité opposée à la partie tête.

13. Élément préfabriqué en béton selon la revendication 12, **caractérisé en ce que** la partie fixation présente sur son côté extérieur une bride périphérique (9) qui se termine au ras de la partie en forme de plaque.

14. Élément préfabriqué en béton selon l'une des revendications 11 à 13, **caractérisé en ce que** la partie tête de la cheville se termine au ras d'une surface de la partie en forme de plaque.
